# EUROPÄISCHE PATENTSCHRIFT

(11) **EP 1 167 670 B1**
(45) Veröffentlichungstag und Bekanntmachung des Hinweises auf die Patenterteilung: **19.07.2006**
(21) Anmeldenummer: 01110997.2
(22) Anmeldetag: 07.05.2001
(51) Int. Cl.: E05D 7/04, E05D 5/02

(54) **Befestigungsplatte zur Befestigung eines Scharnierarmes eines Möbelscharniers**
Mounting plate for fixing a hinge arm of a cabinet
Plaque de fixation pour fixation d'un bras de charnière d'un meuble

(30) Priorität: 24.05.2000 DE 20009316 U
(43) Veröffentlichungstag der Anmeldung: 02.01.2002
(73) Patentinhaber: Arturo Salice S.p.A., I-22060 Novedrate (Como) (IT)
(72) Erfinder:
(74) Vertreter: Laufhütte, Dieter

(56) Entgegenhaltungen:
- DE-A- 3 604 984
- DE-U- 9 409 459
- US-A- 4 862 556
- US-A- 5 257 437

## Beschreibung

Die Erfindung betrifft eine Befestigungsplatte zur Befestigung eines Scharnierarms eines Möbelscharnieres nach dem Oberbegriff des Anspruchs 1.

Aus der DE 94 09 459 U ist bereits eine gattungsgemäße Befestigungsplatte zur Befestigung eines Scharnierarmes eines Möbelscharniers an einer Tragwand bekannt. Diese besteht aus einer langgestreckten Grundplatte mit mindestens zwei Bohrungen zur Aufnahme von Befestigungselementen, einer die Grundplatte zumindest teilweise überdeckenden Deckplatte, die auf dieser querverschieblich geführt ist und einem Exzenter zum Verschiebend der Deckplatte gegenüber der Grundplatte. Da sich bei dieser Ausführungsform die Befestigungsschraube für den Scharnierarm im mittleren Bereich der Deckplatte befindet, ist der Exzenter versetzt und durch eine zweckmäßig angeordnete Aussparung des Scharnierarmes zugänglich angeordnet. Somit ist eine symmetrische Montage der Befestigungsplatte nicht möglich.

Bei den aus der DE 36 04 984 A bekannten Befestigungsplatten stützen sich die Köpfe der eingeschraubten Befestigungsschrauben auf den die Langlöcher der Deckplatte durchsetzenden Vorsprüngen der Grundplatte ab. Zur Fixierung der Deckplatte dient eine extra hierfür vorzusehende dritte Klemmschraube. Alternativ kann das Festklemmen bei entsprechender Dimensionierung auch durch eine der Befestigungsschrauben selbst erfolgen.

Bei den aus der DE 297 13 984 U bekannten Befestigungsplatten ist keine Grundplatte vorhanden. Die Deckplatte wird hier durch die Befestigungsschrauben fixiert, so daß eine Höhenverstellung durch einen Exzenter grundsätzlcih nicht möglich ist.

Aufgabe der vorliegenden Erfindung ist es, eine Befestigungsplatte als symmetrische Kreuzmontageplatte aus Stahl zu schaffen, die eine einfache, durch einen Exzenter einstellbare Höhenverstellung von Clip-Scharnieren ermöglicht. Dabei soll eine kostengünstige Herstellung der Befestigungsplatte ermöglicht werden, wobei die Einzelbestandteile der Befestigungsplatte keine aufwendigen Hinter- oder Unterschnitte aufweisen sollen, die eine Montage unnötig erschweren.

Erfindungsgemäß wird diese Aufgabe ausgehend von einer gattungsgemäßen Befestigungsplatte gemäß dem Oberbegriff des Anspruchs 1 durch die Kombination mit den Merkmale des kennzeichnenden Teils des Anspruchs 1 gelöst. Demnach weist die Grundplatte im Bereich ihrer Bohrungen, die zur Aufnahme von Befestigungselementen dienen, kragenförmige Ränder auf, an die lappenförmige Fortsätze anschließen. Die kragenförmigen Ränder durchsetzen in der Deckplatte vorgesehene Langlöcher. Die lappenförmigen Fortsätze sind gegenüber den kragenförmigen Rändern derart abgewinkelt, daß sie die seitlichen Ränder der ihnen zugeordneten Langlöcher überkragen.

Bevorzugte Ausgestaltungen der Erfindung ergeben sich aus den sich an den Hauptanspruch anschließenden Unteransprüchen.

So kann der Exzenter mit seinem Schaft ein mittleres längsgerichtetes Langloch, dessen Breite dem Schaftdurchmesser entspricht, im Stegteil der Deckplatte durchsetzen und mit einem unteren, exzentrischen Schaftteil geringeren Durchmessers in einer mittleren Bohrung der Grundplatte drehbar gelagert sein.

Besonders vorteilhaft kann die erfindungsgemäße Befestigungsplatte in einem Verfahren hergestellt werden, bei welchem die lappenförmigen Fortsätze während des Zusammenfügens der Bestandteile abgewinkelt werden.

Weitere Einzelheiten und Vorteile der Erfindung ergeben sich aus einem in der Zeichnung dargestellten Ausführungsbeispiel. Hier zeigen:
- Fig. 1: eine Draufsicht auf eine Ausführungsform der erfindungsgemäßen Befestigungsplatte,
- Fig. 2: einen Schnitt gemäß der Schnittlinie II-II in Fig. 1,
- Fig. 3: die in Fig. 2 dargestellte Befestigungsplatte in montierter Form, wobei die Befestigungsplatte geschnitten ist,
- Fig. 4: einen Schnitt gemäß der Schnittlinie IV-IV in Fig. 1,
- Fig. 5: eine Draufsicht auf die Deckplatte gemäß der Ausführungsform nach Fig. 1,
- Fig. 6: eine Draufsicht auf die Grundplatte gemäß der Ausführungsform nach Fig. 1, bevor sie montiert ist und
- Fig. 7: eine Schnittdarstellung der Befestigungsplatte nach Fig. 1 mit aufgesetztem Scharnierarm eines Möbelscharnieres, in einer Tragwand montiert.

Die in den Figuren 1 bis 4 dargestellte Befestigungsplatte besteht im wesentlichen aus einer Grundplatte 1, einer Deckplatte 2 und einem Exzenter 3. Das aufgrund der Erfindung einfache Herstellungs- sowie Montageverfahren läßt sich insbesondere anhand der Fig. 4 erläutern. Die Grundplatte 1, die eine im wesentlichen langgestreckte rechteckige Form aufweist, ist im Bereich ihrer Enden mit von kragenförmigen Rändern 4 umgebenen Befestigungsbohrungen 5 versehen. Die kragenförmigen Ränder 4 weisen auf der zu den längeren Seiten der Grundplatte 1 hinweisenden Bereichen vorspringende Lappen 6 auf. In der Deckplatte 2 sind auf einer gedachten Verbindungslinie Langlöcher 7 in seitlichen Fortsätzen 8 angeordnet. Im montierten Zustand ragen die an den kragenförmigen Rändern ansetzenden Lappen 6 über die Deckplatte heraus, wie dies in Figur 2 mit dünnerer Linie unter Bezugnahme der Bezugsnummer 6' dargestellt ist. Beim Zusammenfügen der Deckplatte 2 mit der Grundplatte 1 werden die Lappen 6' gegenüber den Rändern 4 nach außen abgewinkelt, so daß sie die seitlichen Ränder der Langlöcher 7 überkragen und so Unterschnitte bilden, die einen sichern Halt der Deckplatte gegenüber der Grundplatte und eine leichtgängige Führung der Deckplatte in der Grundplatte gewährleisten.

Der Exzenter 3 ist in ein mittleres Langloch 9 der Deckplatte 2 derart eingesetzt, daß sich sein Schaft 10 zwischen den Rändern des Langlochs 9 befindet. An den Schaft 10 schließt ein exzentrisches Schaftteil 11 mit kleinerem Durchmesser an, das eine zentrisch angeordnete Bohrung 12 in der Grundplatte 1 durchsetzt und durch Bildung eines Niets mit dieser drehbar verbunden ist.

Aus Fig. 3 ist ersichtlich, daß sich Köpfe 13 der Befestigungsschrauben im montierten Zustand der Befestigungsplatte an den Lappen 6 abstützen, so daß sie den kragenförmigen Rand, der von den umgebogenen Lappen gebildet wird, unterstützen und deren Haltekraft verstärken. Der durch das Umbiegen der Lappen 6 gebildete Zwischenraum ist aber so dimensioniert, daß die Deckplatte 2 gegenüber der Grundplatte 1 während einer eventuellen Höhenverstellung, die aufgrund der Betätigung des Exzenters 3 erreicht wird, verschoben werden kann. Zweckmäßiger Weise entspricht die Breite der Langlöcher 7 dem Durchmesser der kragenförmigen Ränder 4 der Befestigungsbohrungen 5. Die Deckplatte 2 kann aber zusätzlich noch durch die an den Fortsätzen 8 ausgebildeten Rändern, die an den Seitenflächen der Grundplatte 1 anliegen, zusätzlich geführt werden.

In Fig. 7 ist die auf einer Korpusseitenwand 20 befestigte Befestigungsplatte mit einem montierten Clip-Scharnier 26 dargestellt. Auf den Aufbau des Clipscharniers wird an dieser Stelle nicht weiter eingegangen, da es als solches im Stand der Technnik bekannt ist. Es sei hier lediglich darauf hingewiesen, daß die Endbereiche der Deckplatte mit seitlichen Stegteilen 21 versehen sind, die zur Verankerung sowohl der vorderen Haken 22 einer Zwischenplatte 25 des Scharnierarms 26 als auch eines hinteren Rasthebels 23 dienen.

Die Deckplatte 2 ist weiterhin mit Schlitzen 30 versehen, die im montierten Zustand zur Aufnahme von mittig auf den Wandungen der Zwischenplatte 25 vorgesehenen, keilförmigen Fortsätzen 29 dienen.

Der Exzenter 3 kann einen Schraubkopf aufweisen, der durch im Stegteil des Scharnierarmes 26 und der Zwischenplatte 25 vorgesehene Schlitze 27 und 28 mit einem Schraubenzieher betätigbar ist.

## Patentansprüche

1. Befestigungsplatte zur Befestigung eines Scharnierarmes eines Möbelscharniers an einer Tragwand (20) bestehend aus einer langgestreckten Grundplatte (1) mit mindestens zwei Bohrungen (5) zur Aufnahme von Befestigungselementen, aus einer die Grundplatte zumindest teilweise überdeckenden Deckplatte (2), die auf dieser querverschieblich geführt ist, und aus einem Exzenter (3) zum Verschieben der Deckplatte (2) gegenüber der Grundplatte (1),
**dadurch gekennzeichnet,**
**daß** die Grundplatte (1) im Bereich ihrer Bohrungen (5), die zur Aufnahme von Befestigungselementen dienen, kragenförmige Ränder (4) aufweist, an die lappenförmige Fortsätze (6) anschließen, daß die kragenförmigen Ränder (4) in der Deckplatte (2) vorgesehene Langlöcher (7) durchsetzen und daß die lappenförmigen Fortsätze (6) gegenüber den kragenförmigen Rändern (4) abgewinkelt sind, so daß sie die seitlichen Ränder der Langlöcher (7) überkragen.

2. Befestigungsplatte nach Anspruch 1, **dadurch gekennzeichnet, daß** der Exzenter (3) einen Schaft (10) aufweist, mit dem er ein mittleres in Längsrichtung der Deckplatte (2) ausgerichtetes Langloch (9) durchsetzt, dessen Breite dem Durchmesser des Schafts (10) entspricht, und daß der Exzenter unterhalb des Schafts (10) ein exzentrisches Schaftteil (11) aufweist, das einen geringeren Durchmesser als der Schaft (10) hat, wobei das exzentrische Schaftteil (11) in einer in der Grundplatte (1) mittig angeordneten Bohrung (12) drehbar gelagert ist.

3. Befestigungsplatte nach Anspruch 1 oder Anspruch 2, **dadurch gekennzeichnet, daß** die Breite der Langlöcher (7) dem Durchmesser der kragenförmigen Ränder (4) der Bohrungen (5) entspricht.

4. Befestigungsplatte nach einem der Ansprüche 1 bis 3, **dadurch gekennzeichnet, daß** die Deckplatte (2) über seitliche Ränder entlang der Grundplatte (1) verschieblich geführt ist.

5. Befestigungsplatte nach einem der Ansprüche 1 bis 4, **dadurch gekennzeichnet, daß** die Endbereiche der Deckplatte (2) mit seitlichen Stegteilen (21) versehen sind, die zur Verankerung eines aufsetzbaren Scharnierarmes (26) dienen.

6. Befestigungsplatte nach einem der Ansprüche 1 bis 5, **dadurch gekennzeichnet, daß** in der Deckplatte (2) Schlitze (30) angeformt sind, die zur Aufnahme von keilförmigen Fortsätzen (29), die unmittelbar am zu befestigenden Möbelscharnier oder auf einer mit dieser verbundenen Zwischenplatte (25) angeformt sind, dienen.

7. Befestigungsplatte nach einem der Ansprüche 1 bis 6, **dadurch gekennzeichnet, daß** der Exzenter (3) einen Schraubkopf aufweist, der durch entsprechende Schlitze (27, 28) im aufgesetzten Scharnierarm (26) und gegebenenfalls in der vorgesehenen Zwischenplatte (25) betätigbar ist.

8. Befestigungsplatte nach einem der Ansprüche 1 bis 7, **dadurch gekennzeichnet, daß** die Grundplatte (1) und/oder die Deckplatte (2) symmetrisch zu ihrer Längs- und Quermittelachse ausgeführt sind.

9. Verfahren zur Herstellung einer Befestigungsplatte nach einem der Ansprüche 1 bis 8, **dadurch gekennzeichnet, daß** die lappenförmigen Fortsätze (6) während des Zusammenfügens der Bestandteile abgewinkelt werden.

## Claims

1. Fastening plate for fastening a hinge arm of a furniture hinge on a supporting wall (20), comprising an elongate base plate (1) with at least two bores (5) for accommodating fastening elements, also comprising a cover plate (2) which at least partially covers over the base plate and is guided in a transversely displaceable manner thereon, and further comprising an eccentric (3) for displacing the cover plate (2) in relation to the base plate (1), **characterized in that** in the region of its bores (5), which serve for accommodating fastening elements, the base plate (1) has collar-like borders (4) which are adjoined by lug-like extensions (6), **in that** the collar-like borders (4) pass through slots (7) provided in the cover plate (2), and **in that** the lug-like extensions (6) are angled in relation to the collar-like borders (4), with the result that they project beyond the lateral borders of the slots (7).

2. Fastening plate according to Claim 1, **characterized in that** the eccentric (3) has a shank (10) by means of which it passes through a central slot (9) which is oriented in the longitudinal direction of the cover plate (2) and the width of which corresponds to the diameter of the shank (10), and **in that**, beneath the shank (10), the eccentric has an eccentric shank part (11) which has a smaller diameter than the shank (10), the eccentric shank part (11) being mounted in a rotatable manner in a bore (12) arranged in the centre of the base plate (1).

3. Fastening plate according to Claim 1 or Claim 2, **characterized in that** the width of the slots (7) corresponds to the diameter of the collar-like borders (4) of the bores (5).

4. Fastening plate according to one of Claims 1 to 3, **characterized in that** the cover plate (2) is guided such that it can be displaced along the base plate (1) via lateral borders.

5. Fastening plate according to one of Claims 1 to 4, **characterized in that** the end regions of the cover plate (2) are provided with lateral crosspiece parts (21) which serve for anchoring a hinge arm (26) which can be fitted thereon.

6. Fastening plate according to one of Claims 1 to 5, **characterized in that** the cover plate (2) contains apertures (30) which serve for accommodating wedge-like extensions (29) which are integrally formed directly on the furniture hinge which is to be fastened or on an intermediate plate (25) which is connected thereto.

7. Fastening plate according to one of Claims 1 to 6, **characterized in that** the eccentric (3) has a screw head which can be actuated through corresponding apertures (27, 28) in the fitted hinge arm (26) and, if appropriate, in the intermediate plate (25) provided.

8. Fastening plate according to one of Claims 1 to 7, **characterized in that** the base plate (1) and/or the cover plate (2) are configured symmetrically in relation to their longitudinal and transverse centre axes.

9. Process for producing a fastening plate according to one of Claims 1 to 8, **characterized in that** the lug-like extensions (6) are angled as the constituent parts are being joined together.

## Revendications

1. Plaque de fixation pour la fixation d'un bras de charnière d'une charnière de meuble sur une paroi de support (20) constituée d'une plaque de base allongée (1) ayant au moins deux alésages (5) pour recevoir des éléments de fixation, d'une plaque de recouvrement (2) recouvrant au moins partiellement la plaque de base, qui est guidée de manière déplaçable transversalement sur celle-ci, et d'un excentrique (3) pour déplacer la plaque de recouvrement (2) par rapport à la plaque de base (1),
**caractérisée en ce que**
la plaque de base (1) présente, dans la région de ses alésages (5) qui servent à recevoir des éléments de fixation, des bords en forme de col (4), auxquels se raccordent des projections en forme de patte (6), **en ce que** les bords en forme de col (4) traversent des trous oblongs (7) prévus dans la plaque de recouvrement (2) et **en ce que** les projections en forme de patte (6) sont coudées par rapport aux bords en forme de col (4) de telle sorte qu'elles surmontent les bords latéraux des trous oblongs (7).

2. Plaque de fixation selon la revendication 1, **caractérisée en ce que** l'excentrique (3) présente un arbre (10) avec lequel il traverse un trou oblong central (9) orienté dans la direction longitudinale de la plaque de recouvrement (2), dont la largeur correspond au diamètre de l'arbre (10), et **en ce que** l'excentrique présente en dessous de l'arbre (10) une partie d'arbre excentrée (11) qui a un diamètre inférieure à celui de l'arbre (10), la partie d'arbre excentrée (11) étant montée de manière rotative dans un alésage (12) disposé centralement dans la plaque de base (1).

3. Plaque de fixation selon la revendication 1 ou la revendication 2, **caractérisée en ce que** la largeur des trous oblongs (7) correspond au diamètre des bords en forme de col (4) des alésages (5).

4. Plaque de fixation selon l'une quelconque des revendications 1 à 3, **caractérisée en ce que** la plaque de recouvrement (2) est guidée de manière déplaçable le long de la plaque de base (1) par le biais de bords latéraux.

5. Plaque de fixation selon l'une quelconque des revendications 1 à 4, **caractérisée en ce que** les régions d'extrémité de la plaque de recouvrement (2) sont pourvues de parties d'ailettes latérales (21) qui servent à ancrer un bras de charnière (26) pouvant être apposé.

6. Plaque de fixation selon l'une quelconque des revendications 1 à 5, **caractérisée en ce que** des fentes (30) sont formées dans la plaque de recouvrement (2), lesquelles servent à recevoir des projections en forme de clavette (29), qui sont formées directement sur la charnière de meuble à fixer ou sur une plaque intermédiaire (25) connectée à celle-ci.

7. Plaque de fixation selon l'une quelconque des revendications 1 à 6, **caractérisée en ce que** l'excentrique (3) présente une tête de vis qui peut être actionnée par des fentes correspondantes (27, 28) dans le bras de charnière apposé (26) et éventuellement dans la plaque intermédiaire prévue (25).

8. Plaque de fixation selon l'une quelconque des revendications 1 à 7, **caractérisée en ce que** la plaque de base (1) et/ou la plaque de recouvrement (2) sont réalisées de manière symétrique par rapport à leurs axes médians longitudinaux et transversaux.

9. Procédé de fabrication d'une plaque de fixation selon l'une quelconque des revendications 1 à 8, **caractérisée en ce que** les projections en forme de patte (6) sont coudées pendant l'assemblage des composants.
